# EUROPÄISCHE PATENTSCHRIFT

(11) **EP 0 150 043 B1**
(45) Veröffentlichungstag und Bekanntmachung des Hinweises auf die Patenterteilung: **13.04.1988**
(21) Anmeldenummer: 85100418.4
(22) Anmeldetag: 17.01.1985
(51) Int. Cl.: B21D 43/05, B65G 25/04

(54) **Vorschubeinrichtung zum schrittweisen Material- und/oder Werkstücktransport, insbesondere in Pressen**
Feeding device for the step-by-step transport of material and/or work pieces, in particular in presses
Dispositif d'avancement pour le transport pas à pas d'un matériau et/ou d'une pièce, en particulier dans les presses

(30) Priorität: 19.01.1984 DE 3401703
(43) Veröffentlichungstag der Anmeldung: 31.07.1985
(73) Patentinhaber: Zierpka, Günter, D-76199 Karlsruhe (DE)
(72) Erfinder: Zierpka, Günter, D-76199 Karlsruhe (DE)
(74) Vertreter: Geitz, Heinrich, Dr.-Ing.

(56) Entgegenhaltungen:
- DE-A- 1 811 302
- DE-A- 3 215 700
- DE-A- 3 320 830
- DE-C- 945 386
- FR-A- 2 187 448
- FR-A- 2 421 013
- US-A- 3 011 464

## Beschreibung

Die Erfindung bezieht sich auf eine Vorschubeinrichtung zum schrittweisen Material- und/oder Werkstücktransport, insbesondere in Pressen, mit zwei sich längs des Transportweges in Abstand voneinander erstreckenden, in Vorschubrichtung gemeinsam hin- und her- sowie quer dazu gegenläufig bewegbaren Greiferschienen, die mittels eines Querantriebs gegenläufig antreibbar und in Vorschubrichtung fest, jedoch zu letzterer querbeweglich, mit einem in Vorschubrichtung geführten und mittels eines Vorschubantriebs mit einem über im Abstand voneinander angeordnete Umlenkrollen geführten Umschlingungstrieb hin- und herbewegbaren Vorschubschlitten verbunden sind.

Aus der DE-PS 945 386 ist eine Vorschubeinrichtung der vorgenannten Art für absatzweise vorwärts zu bewegende Werkstücke vorbekannt, die zwei gemeinsam hin- und her- sowie quer dazu gegenläufig bewegbare Greiferschienen besitzt. Der Vorschubantrieb für die Erzeugung der hin- und hergehenden Vorschubbewegungen der Greiferschienen umfaßt zwei Umschlingungstriebe, die von einer Kurbel über zwischengeschaltete Zahnräder gegenläufig angetrieben sind und über in Längsschlitzen einer vertikal bewegbaren Schiene geführte Mitnehmer unmittelbar auf die genannte Schiene einwirken und dabei diese translatorisch auf und abbewegen. Mit der genannten Schiene sind beidseitig der Führungen vertikal bewegbar geführte Zahnstangen verbunden, die über Zahnräder, damit drehfest verbundene Hubscheiben und an diesen angeordnete Gleitsteine, welche in vertikal verlaufenden Führungsnuten fest mit den Greiferschienen verbundener Führungsblöcke aufgenommen sind, die von den Umschlingungstrieben abgeleitete Auf-und Abwärtsbewegungen der Schiene in horizontal verlaufende, hin- und hergehende Vorschubbewegungen der Greiferschienen umsetzen.

Der vorbekannte Vorschubantrieb, der insbesondere zur Verwendung bei Stufenpressen bestimmt ist, erfordert einen komplizierten Antriebsmechanismus mit zwei gegenläufig angetriebenen Umschlingungstrieben und einer Vielzahl von Übertragungselementen mit jeweiliger Richtungsumlenkung der erzeugten Bewegung, der im Aufbau sehr aufwendig ist und angesichts der Vielzahl der Übertragungsglieder und Richtungsumlenkungen nur eine begrenzte Genauigkeit der Übertragung der Antriebsbewegungen ermöglicht.

Bekannt sind auch schon Vorschubeinrichtungen (aus der US-PS 3 011 464 und der DE-OS 22 06 407), bei denen die sich längs des Transportweges im Abstand voneinander erstreckenden Greiferschienen sowohl in Vorschubrichtung als auch quer dazu mittels umlaufender Kurvenscheiben und geeigneter Übertragungselemente angetrieben sind. Angesichts der Genauigkeitserfordernisse bei den Antriebskurvenscheiben von Kurvenscheibenantrieben sind aber auch derartige Vorschubeinrichtungen außerordentlich aufwendig. Da mit der Dimensionierung der Antriebskurvenscheiben die Arbeitshübe in der jeweiligen Bewegungsrichtung festliegen, ist darüber hinaus eine Anpaßbarkeit an veränderte Betriebsverhältnisse nicht oder nut mit verhältnismäßig großem Aufwand möglich.

Bei einer anderen vorbekannten Vorschubeinrichtung (DE-AS 28 14 118) ist auch schon zwischen einem in Ableitung von einer Antriebskurvenscheibe in Vorschubrichtung hin- und herbewegbar geführtes Schubglied und einem Vorschubschlitten, mit dem die Greiferschienen in Vorschubrichtung fest verbunden sind, ein Übersetzungsgetriebe mit einstellbarem Hub vorgesehen, das innerhalb vorbestimmter Grenzen eine gewisse Veränderung des Arbeitshubs in Vorschubrichtung ermöglicht. Naturgemäß baut auch eine Vorschubeinrichtung mit einem derartigen Übersetzungsgetriebe im Vorschubantrieb sehr aufwendig.

Demgegenüber besteht die der Erfindung zugrundeliegende Aufgabe in der Schaffung einer im Aufbau einfachen, im Vergleich zu den vorbekannten Einrichtungen dieser Art kostengünstigen Vorschubeinrichtung zum schrittweisen Material- und/oder Werkstücktransport, die insbesondere zur Verwendung in Pressen bestimmt, nicht aber auf diesen Anwendungsfall beschränkt ist.

Gelöst ist diese Erfindungsaufgabe dadurch, daß bei einer Vorschubeinrichtung nach dem Oberbegriff des Patentanspruchs 1 der Umschlingungstrieb sich in Vorschubrichtung unter dem Vorschubschlitten entlangerstreckt und einen Zahnriemen besitzt, dessen eine Trumlage unmittelbar mit dem Vorschubschlitten wirkverbunden ist. Durch die Erfindung ist somit ein extrem einfacher Aufbau des Vorschubantriebs verwirklicht.

Eine Ausgestaltung des erfindungsgemäßen Vorschubantriebs sieht vor, daß der Zahnriemen auf Umlenkrollen mit sich etwa rechtwinklig zur Vorschubrichtung und etwa parallel zur Vorschubachse des Vorschubschlittens erstreckenden Drehachsen geführt ist und daß die obere Trumlage des Zahnriemens mit dem Vorschubschlitten verbunden ist.

Gemäß einer anderen zweckmäßigen Ausgestaltung der Erfindung umfaßt der Vorschubantrieb zwei quer zur Vorschubrichtung im Abstand voneinander angeordnete Umschlingungstriebe mit je einem jeweils mit einer Trumlage fest mit dem Vorschubschlitten verbundenen Zahnriemen. Dabei können die sich rechtwinklig zur Vorschubrichtung erstreckenden Drehachsen der die beiden Zahnriemen der Umschlingungstriebe auf jeweils einer Seite führenden Umlenkrollen miteinander fluchten, in welchem Falle die die beiden Zahnriemen führenden Umlenkrollen auf jeweils einer Seite der Umschlingungstriebe auch auf einer gemeinsamen Welle aufgenommen sein können.

Bei der Ausgestaltung des Vorschubantriebs mit zwei quer zur Vorschubrichtung im Abstand voneinander angeordneten Umschlingungstrieben ist es auch vorteilhaft, wenn die die beiden Zahnriemen auf einer Seite der Umschlingungstriebe führenden Umlenkrollen von einem Motor angetrieben sind, der zwischen den genannten Umlenkrollen angeordnet ist. Bei diesem Antriebsmotor kann es sich um einen bekannten, hinsichtlich seiner Drehrichtung umsteuerbaren Schrittschaltmotor oder beispielsweise um einen Motor mit Quadrantensteuerung handeln. Anstelle eines derartigen Elektromotors kann aber auch ein umsteuerbarer Hydraulikmotor Verwendung finden.

Eine andere Ausgestaltung der Erfindung sieht vor, daß der Querantrieb zum Erzeugen der gegenläufigen Greif- und Öffnungsbewegungen der Greiferschienen einen Umschlingungsantrieb mit einem über zwei im Abstand voneinander angeordnete Umlenkrollen geführten und in Richtung der Greiferschienenquerbewegung erstreckenden Zahnriemen aufweist, dessen eine Trumlage mit einem in Richtung der Querbewegung der Greiferschienen geführten und mit letzteren wirkverbundenen Übertragungselement gekuppelt ist.

Gemäß einer zweckmäßigen Weiterbildung der letztgenannten Ausgestaltung erstreckt sich der den Querantrieb vermittelnde Umschlingungsantrieb unter der Führungsebene der Greiferschienen und eine der Trumlagen des Zahnriemens ist unmittelbar mit einer querbeweglichen Längsführung der einen Greiferschienen als Übertragungselement fest verbunden. Bei der fest mit der querbeweglichen Längsführung der Greiferschiene verbundenen Trumlage des Zahnriemens handelt es sich mit Vorteil um die obere Zahnriemen-Trumlage, während die untere Trumlage mit einem quer zur Vorschubrichtung bewegbar geführten und seinerseits mit einer Längsführung der anderen Greiferschiene gekuppelten Schieber verbunden ist.

Schließlich sieht eine andere Weiterbildung der Erfindung vor, daß die Wirkverbindung zwischen der einen Trumlage des Zahnriemens und dem Übertragungselement aus einem nachspannbaren Spannschloß besteht, wobei dieses Spannschloß wenigstens einen in ein Gewindeloch eines Mitnehmerabschnittes des Übertragungselement eingeschraubten Gewindebolzen aufweist. Bei diesem Übertragungselement kann es sich im Fall des Vorschubantriebs um den in Vorschubrichtung hin- und herbewegbar geführten Vorschubschlitten handeln, im Falle des Querantriebs hingegen um die querbeweglichen Längsführungen der Greiferschienen oder um eine dieser Län^{g-} sführungen und einen mit einer Trumlage des zugeordneten Zahnriemens gekuppelten Schieber, der seinerseits mit der Längsführung der anderen Greiferschiene in Richtung der Greiferschienenquerbewegung fest gekuppelt ist.

Eine Ausführungsform der Erfindung soll nachstehend anhand der beigefügten Zeichnung erläutert werden. In schematischen Ansichten zeigen :
Fig. 1 eine Draufsicht auf den mit zwei im Abstand voneinander angeordneten Umschlingungstrieben ausgerüsteten Vorschubantrieb der Vorschubeinrichtung mit abgebrochen dargestellten Greiferschienen
Fig. 2 in einer Schnittansicht gemäß der Schnittlinie 11-11 in Fig. 1 den Vorschubantrieb mit dem mittels eines über Umlenkrollen geführten Zahnriemens angetriebenen Vorschubschlitten bei Weglassung der mit letzterem in Vorschubrichtung fest, jedoch querbeweglich gekuppelten Greiferschienen
Fig. 3 einen Querschnitt gemäß der Schnittlinie 111-111 in Fig. 2 durch den Vorschubantrieb mit dem hin- und herbeweglich geführten Vorschubschlitten und
Fig. 4 in einer Seitenansicht ähnlich Fig. 3 eine Querführungseinheit mit den querbeweglich geführten Längsführungen der Greiferschienen und dem Querantrieb zum Erzeugen der gegenläufigen Greiferschließ- und- öffnungsbewegungen.

Bei der in der Zeichnung dargestellten Vorschubeinrichtung 10 erstrecken sich längs des Vorschubweges, etwa durch eine Presse, im Abstand voneinander zwei Greiferschienen 11, 12, die in ihrerseits in unten noch zu beschreibender Weise querbeweglich angetriebenen Längsführungen 13, 14 aufgenommen und mit einem Vorschubschlitten in Vorschubrichtung fest, jedoch querbeweglich gekuppelt sind. Der Vorschubschlitten ist in Vorschubrichtung mittels zweier Stangenführungen 16, 17, die sich im Abstand voneinander in Richtung der Greiferschienen 11, 12 und unter diesen erstrecken, und auf diesen aufgenommener Führungsbuchsen 18, 19 hin- und herbeweglich geführt.

Angetrieben wird der Vorschubschlitten 15 mittels zweier Umschlingungstriebe 20, 21 mit je einem über Umlenkrollen 22, 23 bzw. 24, 25, deren Drehachsen rechtwinklig zur Vorschubrichtung verlaufen, geführten Zahnriemen 26, 27, die sich in Vorschubrichtung erstrecken. Diese Umschlingungstriebe sind im Bereich zwischen den beiden Führungsstangen 16, 17 zum Führen des Vorschubschlittens 15 angeordnet und die jeweils obere Trumlage der beiden Zahnriemen 26, 27 ist über zwei Spannschlösser 28, 29 bzw. 30, 31 mit einem sich unterseitig vom Vorschubschlitten forterstreckenden Verbindungsabschnitt 32 gekuppelt. Innerhalb eines jeden Spannschlosses ist ein Abschnitt des Zahnriemens in hier nicht weiter interessierender Weise durch Klemmung gehalten und auf der vom Zahnriemen entfernten Seite erstreckt sich je ein Gewindebolzen 33 fort, der in ein entsprechendes Gewindeloch 24 des Verbindungsabschnittes 32 vom Vorschubschlitten eingeschraubt ist. Es ist ersichtlich, daß durch mehr oder weniger tiefes Einschrauben der genannten Gewindebolzen in das Aufnahmeloch des Verbindungsabschnittes die Zahnriemen gespannt werden können.

Wie insbesondere Fig. 1 zeigt, sind die beiden die Zahnriemen 26, 27 führenden Umlenkrollen auf einer Seite des Vorschubschlittens 15 auf miteinander fluchtenden Wellen 36, 37 bzw. 38, 39 aufgenommen. Zwischen den Wellen 36, 38 ist ein die Vor- und Rücklaufbewegungen des Vorschubschlittens 15 und damit auch der Greiferschienen 11, 12 erzeugender Elektromotor 40 angeordnet. Die in Vorschubrichtung feste, jedoch quer zur Vorschubrichtung bewegliche Ankupplung der Greiferschienen 11, 12 an den Vorschubschlitten 15 besteht aus unterseitig an den Greiferschienen angeordneten Mitnehmern 41, 42, die in eine oberseitige, sich quer zur Vorschubrichtung erstreckende Nut 43 des Vorschubschlittens 15 eingreifen.

Fig. 4 zeigt die Ausbildung einer Querführungseinheit 45 mit den zwei im Abstand voneinander angeordneten und in den ihrerseits quer beweglich geführten Längsführungen 13, 14 aufgenommenen Greiferschienen 11, 12. Die Längsführungen für die Greiferschienen sind ihrerseits auf Führungsplatten 46, 47 angeordnet, die quer zur Vorschubrichtung in entsprechenden Führungen 48 der Querführungseinheit bewegbar geführt sind. Innerhalb der Querführungseinheit ist ein sich quer zur Vorschubrichtung erstreckender Umschlingungstrieb 50 mit einem über zwei im Abstand voneinander angeordnete Umlenkrollen 51, 52, deren Drehachsen sich in Vorschubrichtung erstrecken, geführten Zahnriemen 53 angeordnet, dessen obere Trumlage in der oben in Verbindung mit Fig. 2 erläuterten Weise mittels zweier Spannschlösser 54, 55 mit einem Verbindungsabschnitt 56 der die Längsführung 14 der einen Greiferschiene 12 tragenden Querführungsplatte 47 verbunden ist. Die untere Trumlage des Zahnriemens 53 des Umschlingungstriebs ist ebenfalls mittels zweier Spannschlösser 57, 58 fest an einen Verbindungsabschnitt 59 eines Schiebers 60 angekuppelt, der seinerseits in einer Führung 61 der Querführungseinheit 45 quer zur Vorschubrichtung beweglich geführt ist und über eine aus einem Kupplungszapfen 62 und einem Kupplungsgegenstück 63 bestehende Kupplung mit der die Längsführung 13 der die andere Greiferschiene 11 aufnehmenden Querführungsplatte 46 verbunden ist.

Bei einem entsprechenden Vor- und Rücklauf des Umschlingungstriebs 50, der beispielsweise von einem umsteuerbaren Schrittschaltmotor angetrieben ist, führen die obere und untere Trumlage des Zahnriemens 53 gegenläufige, dem Betrage nach gleiche Bewegungen aus, die angesichts der Ankupplung dieser Trumlagen an die die eine Greiferschienenlängsführung aufnehmende Querführungsplatte 47 einerseits und den mit der Querführungsplatte 46 der anderen Greiferschienenlängsführung verbundenen Schieber 60 andererseits auf die Greiferschienen 11, 12 übertragen werden und von den gemeinsamen Vor- und Rücklaufbewegungen der Greiferschienen in Vorschubrichtung unabhängig sind.

## Patentansprüche

1. Vorschubeinrichtung zum schrittweisen Material- und/oder Werkstücktransport, insbesondere in Pressen, mit zwei sich längs des Transportweges in Abstand voneinander erstreckenden, in Vorschubrichtung gemeinsam hin- und her- sowie quer dazu gegenläufig bewegbaren Greiferschienen (11, 12), die mittels eines Querantriebs (50) gegenläufig antreibbar und in Vorschubrichtung fest, jedoch zu letzterer querbeweglich, mit einem in Vorschubrichtung geführten und mittels eines Vorschubantriebs mit einem über im Abstand voneinander angeordnete Umlenkrollen (22, 23, 24, 25) geführten Umschlingungstrieb (20, 21) hin- und herbewegbaren Vorschubschlitten (15) verbunden sind, dadurch gekennzeichnet, daß der Umschlingungstrieb (20, 21) sich in Vorschubrichtung unter dem Vorschubschlitten (15) entlangerstreckt und einen Zahnriemen (26, 27) besitzt, dessen eine Trumlage unmittelbar mit dem Vorschubschlitten (15) wirkverbunden ist.

2. Vorschubeinrichtung nach Anspruch 1, dadurch gekennzeichnet, daß die den Zahnriemen (26, 27) führenden Umlenkrollen (22, 24 bis, 23, 25) sich etwa rechtwinklig zur Vorschubrichtung und etwa in Parallellage zur Vorschubachse des Vorschubschlittens (15) erstreckende Drehachsen haben und daß die obere Trumlage des Zahnriemens unmittelbar mit dem Vorschubschlitten wirkverbunden ist.

3. Vorschubeinrichtung nach Anspruch 1 oder 2, dadurch gekennzeichnet, daß der Vorschubantrieb zwei quer zur Vorschubrichtung im Abstand voneinander angeordnete Umschlingungstriebe (20, 21) mit je einem jeweils mit einer Trumlage fest mit dem Vorschubschlitten (15) verbundenen Zahnriemen (26, 27) aufweist.

4. Vorschubeinrichtung nach Anspruch 3, dadurch gekennzeichnet, daß die sich rechtwinklig zur Vorschubrichtung erstreckenden Drehachsen der die beiden Zahnriemen (26, 27) der Umschlingungstriebe (20, 21) auf jeweils einer Seite führenden Umlenkrollen (22, 24 bzs. 23, 25) miteinander fluchten.

5. Vorschubeinrichtung nach Anspruch 3 oder 4, dadurch gekennzeichnet, daß die die beiden Zahnriemen (26, 27) führenden Umlenkrollen (22, 24 bzw. 23, 25) auf jeweils einer Seite der Umschlingungstriebe (20, 21) auf einer gemeinsamen Welle aufgenommen sind.

6. Vorschubeinrichtung nach einem der Ansprüche 3 bis 5, dadurch gekennzeichnet, daß die die beiden Zahnriemen (26, 27) auf einer Seite der Umschlingungstriebe (20, 21) führenden Umlenkrollen (22, 24) von einem Motor (40) angetrieben sind, der zwischen den genannten Umlenkrollen (22, 24) angeordnet ist.

7. Vorschubeinrichtung nach einem der Ansprüche 1 bis 6, dadurch gekennzeichnet, daß der Querantrieb zum Erzeugen der gegenläufigen Greif- und Öffnungsbewegungen der Greiferschienen (11, 12) einen Umschlingungstrieb (50) mit einem über zwei im Abstand voneinander angeordnete Umlenkrollen (51, 52) geführten und in Richtung der Greiferschienenquerbewegung erstreckenden Zahnriemen (53) aufweist, dessen eine Trumlage mit einem in Richtung der Querbewegung der Greiferschienen geführten und mit letzteren wirkverbundenen Übertragungselement (47, 60) gekuppelt ist.

8. Vorschubeinrichtung nach Anspruch 7, dadurch gekennzeichnet; daß der den Querantrieb vermittelnde Umschlingungstrieb (50) sich unter der Führungsebene der Greiferschienen (11, 12) erstreckt und daß eine der Trumlagen des Zahnriemens (53) unmittelbar mit einer querbeweglichen Längsführung (14) der einen Greiferschiene (12) als Übertragungselement fest verbunden ist.

9. Vorschubeinrichtung nach Anspruch 8, dadurch gekennzeichnet, daß die obere Trumlage des Zahnriemens (53) mit der querbeweglichen Längsführung (14) der Greiferschiene (12) fest verbunden ist, hingegen die untere Trumlage mit einem quer zur Vorschubrichtung (13) der anderen Greiferschiene (11) gekuppelten Schieber (60).

10. Vorschubeinrichtung nach einem der Ansprüche 1 bis 9, dadurch gekennzeichnet, daß die Wirkverbindung zwischen der einen Trumlage des Zahnriemens (26, 27, 53) und dem Übertragurigselement aus einem nachspannbaren Spannschloß besteht.

11. Vorschubeinrichtung nach Anspruch 10, dadurch gekennzeichnet, daß die Spannschloß wenigstens einen in ein Gewindeloch eines Mitnehmerabschnittes des Übertragungselementes eingeschraubten Gewindebolzen aufweist.

## Claims

1. Feeder equipment for the stepwise transport of material and/or workpiece, particularly in presses, with two gripper rails which extend at a spacing each from the other along the transport track, are movable together to and fro in feed direction as well as in opposite sense transversely thereto and which are connected with a feeder carriage, which is guided in feed direction and movable to and fro by means of a feed drive with a loop drive guided over deflecting rollers arranged at a spacing one from theother, to be drivable in opposite sense by means of a transverse drive and fixedly in feed direction, yet transversely movable relative to the latter, characterised thereby, that the loop drive (20, 21) extends along below the feeder carriage (15) in feed direction and possesses a toothed belt (26, 27), the one run of which is operatively connected directly with the feeder carriage (15).

2. Feeder equipment according to claim 1, characterised thereby, that the deflecting rollers (22, 24 to 23, 25) guiding the toothed belt (26, 27) have rotational axes extending at about right angles to the feed direction and in about parallel position to the feed axis of the feeder carriage (15) and that the upper run of the toothed belt is operatively connected directly wuth the feeder carriage.

3. Feeder equipment according to claim 1 or 2, characterised thereby, that the feed drive displays loop drives (20, 21) arranged at a spacing each from the other transversely to the feed direction and each with a toothed belt (26, 27) connected by a respective run firmly with the feeder carriage (15).

4. Feeder equipment according to claim 3, characterised thereby that the rotational axes, which extend at right angles to the feed direction, of the deflecting rollers (22, 24 or 23, 25), which guide both the toothed belts (26, 27) of the loop drives (20, 21) each on a respective side, are each in alignment with the other.

5. Feeder equipment according to claim 3 or 4, characterised thereby, that the deflecting rollers (22, 24 or 23, 25) guiding both the toothed belts (26, 27) are received on a common shaft each on a respective side of the loop drives (20, 21).

6. Feeder equipment according to one of the claims 3 to 5, characterised thereby, that the deflecting rollers (23, 24), which guide both the toothed belts (26, 27) on one side of the loop drives (20, 21), are driven by a motor (40), which is arranged between the named deflecting rollers (22, 24).

7. Feeder equipment according to one of the claims 1 to 6, characterised thereby, that the transverse drive for the production of the oppositely directed gripping and opening movements of the gripper rails (11, 12) displays a loop drive (50) with a toothed belt (53), which extends in the direction of the transverse movement of the gripper rails and is guided over two deflecting rollers (51, 52) arranged at a spacing each from the other and the upper run of which is coupled with a transmission element (47, 60), which is guided in the direction of the transverse movement of the gripper rails and operatively coupled with the latter.

8. Feeder equipment according to claim 7, characterised thereby, that the loop drive (50) providing the transverse drive extends below the guide plane'of the gripper rails (11, 12) and that one of the runs of the toothed belt (53) is firmly connected as transmission element directly with a transversely movable longitudinal guide (14) of the one gripper rail (12).

9. Feeder equipment according to claim 8, characterised thereby, that the upper run of the toothed belt (53) is firmly connected with the transversely movable longitudinal guide (14) of the gripper rail (12), whilst the lower run is firmly connected with a slide (60), which is guided to be movable transversely to the feed direction and in its turn coupled with a longitudinal guide (13) of the gripper rail (11).

10. Feeder equipment according to one the claims 1 to 9, characterised thereby, that the operative connection between the one run of the toothed belt (26, 27, 53) and the transmission elements consists of a retightenable shackle.

11. Feeder equipment according to claim 10, characterised thereby, that the shackle displays at least one threaded bolt screwed into a threaded hole of an entraining portion of the transmission element.

## Revendications

1. Dispositif d'avance pour le transport pas à pas de matériaux et/ou de pièces, en particulier dans des presses, comportant deux rails à griffes espacés l'un de l'autre, s'étendant le long de la voie de transport, mobiles ensemble d'avant en arrière, dans le sens de l'avance et transversalement pouvant être actionnée dans les deux sens, fixe dans la direction de l'avance, mais pouvant se déplacer transversalement à celle-ci, à un coulisseau d'avance guidé dans le sens de l'avance pouvant exécuter un mouvement de va et vient au moyen d'une commande d'avance, sous l'action d'une commande d'entraînement guidée sur des poulies de renvoi espacées les unes des autres, caractérisé en ce que la commande d'entraînement (20, 21) est disposée dans le direction de l'avance, sous le coulisseau d'avance (15), et qu'elle comprend une courroie crantée (26, 27), dont l'un des brins est directement solidarisé avec le coulisseau d'avance (15).

2. Dispositif d'avance selon la revendication 1, caractérisé en ce que les poulies de renvoi (22, 24 23, 25) guidant la courroie crantée (26, 27) possèdent des axes de rotation sensiblement perpendiculaires à la direction d'avance et parallèles à l'axe d'avance du coulisseau d'avance (15), et en ce que le brin supérieur de la courroie crantée est directement solidarisé avec le coulisseau d'avance.

3. Dispositif d'avance selon la revendication 1 ou 2, caractérisé en ce que la commande d'avance présente deux commandes d'entraînement (20, 21) espacées l'une de l'autre et disposées transversalement à la direction d'avance, comportant chacune une courroie crantée (26, 27) dont l'un des brins est relié de manière fixe au coulisseau d'avance (15).

4. Dispositif d'avance selon la revendication 3, caractérisé en ce que les axes de rotation perpendiculaires à la direction d'avance des poulies de renvoi (22, 24, 23, 25) conduisant respectivement de chaque côté les deux courroies crantées (26, 27) des commandes d'entraînement (20, 21), s'alignent l'un sur l'autre.

5. Dispositif d'avance selon les revendications 3 ou 4, caractérisé en ce que les poulies de renvoi (22, 24, 23, 25), conduisant les deux courroies crantées (26, 27) respectivement de chaque côté des commandes d'entraînement (20, 21) sont reprises sur un axe commun.

6. Dispositif d'avance selon l'une des revendications 3 à 5, caractérisé en ce que les poulies de renvoi (22, 24) conduisant les deux courroies crantées (26, 27) sur un côté des commandes d'entraînement (20, 21), sont actionnées par un moteur (40) disposé entre lesdites poulies de renvoi (22, 24).

7. Dispositif d'avance selon l'une des revendications 1 à 6, caractérisé en ce que la commande transversale génératrice des mouvements opposés de préhension et d'ouverture des rails à griffe (11, 12) présente une commande d'entraînement (50) avec une courroie crantée (53) s'étendant dans la direction du mouvement transversal des rails à griffe guidée sur deux poulies de renvoi (51, 52), espacées l'une de l'autre, courroie crantée dont l'un des brins est couplé avec un élément de transmission (47, 60) guidé dans la direction du mouvement transversal des rails à griffe et solidarisé avec ceux-ci.

8. Dispositif d'avance selon la revendication 7, caractérisé en ce que la commande d'entraînement produisant la commande transversale se trouve sous le plan de guidage des rails à griffe (11, 12) et que l'un des brins de la courroie crantée (53), est relié, de manière fixe, en tant qu'élément de transmission, à une glissière longitudinale (14), mobile transversalement, de l'un des rails à griffe (12).

9. Dispositif d'avance selon la revendication 8, caractérisé en ce que le brin supérieur de la courroie cranté (53) est relié de manière fixe à la glissière longitudinale (14), mobile transversalement, du rail à griffe (12) et que, par contre, le brin intérieur est relié de manière fixe à un tiroir (60) mobile transversalement à la direction d'avance et lui-même couplé avec une glissière longitudinale (13) de_l'autre rail à griffe (11).

10. Dispositif d'avance selon l'une des revendications 1 à 9, caractérisé en ce que la solidarisa- tion entre l'un des brins de la courroie crantée (26, 27, 53) et l'élément de transmission, consiste en un tendeur à vis.

11. Dispositif d'avance selon la revendication 10, caractérisé en ce que le tendeur à vis présente au moins un boulon à tige entièrement filetée vissé dans un écrou d'un taquet de l'élément de transmission.
